# EUROPÄISCHE PATENTSCHRIFT

(11) **EP 1 628 367 B1**
(45) Veröffentlichungstag und Bekanntmachung des Hinweises auf die Patenterteilung: **07.11.2007**
(21) Anmeldenummer: 04019453.2
(22) Anmeldetag: 17.08.2004
(51) Int. Cl.: H01R 13/506

(54) **Kontaktträger für vielpolige elektrische Steckverbinder**
Contact carrier for a multipole electrical connector
Support de contact pour connecteur electrique multipolaire

(43) Veröffentlichungstag der Anmeldung: 22.02.2006
(73) Patentinhaber: Coninvers Elektrotechnische Bauelemente GmbH, 71083 Herrenberg (DE)
(72) Erfinder: Scholler, Johann, 94469 Deggendorf (NL); Fredl, Sonja, 94469 Deggendorf (DE)
(74) Vertreter: Klocke, Peter

(56) Entgegenhaltungen:
- EP-A- 0 378 845
- DE-A- 10 019 294

## Beschreibung

Die Erfindung bezieht sich auf einen Kontaktträger für einen vielpoligen elektrischen Steckverbinder, der aus mehreren Teilen besteht, die die mit den einzelnen Leitern eines Kabels verbundenen Kontakte einem bestimmten Polbild entsprechend in Kontakthaltern aufnehmen und spielfrei in das Steckergehäuse des Steckverbinders einbringbar sind, wobei die Kontakthalter an ihrem Außenumfang tangential zur Querschnittsform gerichtete Einschuböffnungen für entlang dem Umfang der Querschnittsform angeordnete, den Kontaktteilen zugeordnete, verriegelbare Klemmhalterungen für die Kontaktteile aufweisen und ein die Verriegelung der Klemmhalterung bildendes Gehäuse als isolierendes rohrförmiges Rundgehäuse topfförmig ausgebildet ist und die Kontakthalter wenigstens über einen Teil ihrer axialen Länge hin übergreift. Im Kontaktträger ist einer ersten äußeren Reihe von Klemmhalterungen gegenüber innenliegend wenigstens eine zweite Reihe von Klemmhalterungen angeordnet, wobei der Kontaktträger wenigstens zwei in koaxialer Richtung ineinander verschachtelte und jeweils mit Klemmhalterungen für Kontaktteile ausgestattete Kontakthalter umfasst und die Kontakthalter jeweils eine Vielzahl von radial angeordneten, mit einander über Stege verbundene Klemmhalterungen aufweisen.

Aus der DE 100 19 294 A1 ist ein gattungsgemäßer Kontaktträger für vielpolige elektrische Steckverbinder bekannt. Beschrieben wird dort ein mehrteiliger Kontaktträger für vielpolige elektrische Steckverbinder, der einerseits an seinem

Außenumfang tangential zu seiner Querschnittsform gerichtete Einschuböffnungen für entlang seines Umfangs angeordnete, der Festlegung von Kontaktteilen zugeordnete, radial geöffnete, verriegelbare Klemmhalterungen aufweist und andererseits mit weiteren, innenliegend angeordneten Klemmhalterungen für Kontaktteile ausgestattet ist, bei dem teils zur Verbilligung seiner Herstellung und teils zur Vereinfachung seiner Montage vorgesehen ist, dass er wenigstens zwei in koaxialer Ausrichtung ineinander schachtelbare und jeweils mit Klemmhalterungen für Kontaktteile ausgestattete Teile umfasst. Die Unterteilung des Kontaktträgers in zueinander konzentrisch ausgebildete und in koaxialer Ausrichtung ineinander schachtelbare Teile ermöglicht auf der einen Seite, dass die mit den Einzelleitern eines Kabels verbundenen Kontaktteile von außen her radial in die zugehörigen Klemmhalterungen des einzelnen Teils des Kontaktträgers eingesetzt werden können und vermeidet auf der anderen Seite zugleich die mit einer Schamierverbindung auftretenden Probleme. Von besonderem Nachteil ist bei der dort dargestellten Lösung, dass die einzelnen Teile sehr filigran ausgeführt sind und jeweils aufwendige Rast- und Fixierelemente aufweisen, was hohe Werkzeug- und Betriebsmittelkosten verursacht. Zudem wird durch die Rastung eine unlösbare Verbindung der Gehäuseteile hergestellt.

Der Erfindung liegt daher die Aufgabe zu Grunde, einen mehrteiligen Kontaktträger der eingangs bezeichneten Bauart für vielpolige elektrische Steckverbinder dahingehend zu verbessern, dass die Einzelteile des Kontaktträgers möglichst einfache Geometrien zur Senkung der Initialkosten aufweisen und insbesondere durch einfache Handhabung die Stückkosten gesenkt werden. Im Weiteren soll durch einen modularen Aufbau mit hoher Wiederverwendbarkeit von Komponenten in anderen Kontaktträgern die Produktionslogistik für eine komplette Steckverbinderbaureihe vereinfacht werden.

Diese Aufgabe wird erfindungsgemäß durch einen mehrteiligen Kontaktträger mit den Merkmalen des Anspruchs 1 gelöst. Weitere vorteilhafte Ausgestaltungen sind den Unteransprüchen zu entnehmen.

Der erfindungsgemäße Kontaktträger ist dreiteilig aufgebaut und besteht aus einem inneren Kontakthalter, einem äußeren Kontakthalter und einem Rundgehäuse, welches die beiden Kontakthalter aufnimmt. Die Kontakthalter sind aus einer Vielzahl von radial angeordneten, miteinander über in Längsrichtung verlaufende Stege verbundene Klemmhalterungen zur Aufnahme von Kontaktteilen aufgebaut. Die Klemmhalterungen sind radial geöffnet und so ausgebildet, dass sie die mit den einzelnen Leitern eines Kabels verbundenen Kontaktteile einfach, sicher und lagegenau aufnehmen. Dabei können die Kontaktteile als Kontaktstifte oder Kontakthülsen in verschiedenen geometrischen Ausgestaltungen ausgeführt und die Verbindung der Kontaktteile mit den Kabelenden kann in allen bekannten Techniken hergestellt sein. Die beiden Kontakthalter sind so ausgebildet, dass sie ineinander verschachtelbar sind. Bei der Montage werden die ineinander greifenden Kontakthalter in ein topfförmiges Gehäuse eingeschoben, das als isolierendes, rohrförmiges Rundgehäuse ausgeführt ist. Zweckmäßigerweise weist eine Innenmantelfläche des topfförmigen Rundgehäuses einen glattwandigen kreisringförmigen Umfangsabschnitt auf, der sich annähernd über die gesamte Innenmantelfläche erstreckt und die Klemmhalterungen des Kontakthalters nach außen abschließt sowie die eingeschlossenen Kontaktteile fixiert. Durch diese spezielle Ausgestaltung ist es möglich, unterschiedliche Kontaktträger allein durch Variation der Kontakthaltergeometrien einfach und kostengünstig zu realisieren. Die Geometrien der Klemmhalterungen sind vorteilhafterweise so ausgeführt, dass sie rotationssymmetrische Kontaktteile besonders einfach und sicher aufnehmen können. Es ist jedoch auch möglich, die Geometrien der Klemmhalterungen an anders geformte Kontaktteile anzupassen. Die Anzahl der einbringbaren Kontakte wird im Wesentlichen von der Kontaktteilgröße und dem Durchmesser des Rundgehäuses bestimmt wird. Es ist jedoch auch möglich für spezielle Anwendungen das Gehäuse in einer nicht zylindischen Bauform auszuführen.

Das rohrförmige Rundgehäuse weist an seinem topfförmigen Ende Durchbrüche auf, durch welche die korrespondierenden Kontaktteile der Steckverbindung ineinandergreifen. Abhängig von der Größe des Gehäuses und der Anzahl und Geometrie der Kontaktteile ist es jedoch auch möglich, den Kontaktträger mit einem oder auch mehr als zwei ineinandergeschachtelten Kontakthaltern und/oder den innersten Kontakthalter mit einer zusätzlichen, zentral angeordneten Klemmhalterung auszuführen. In einer speziellen Ausgestaltung ist eine Klemmhalterung des inneren Kontakthalters als separates, aufsteckbares Teil ausgeführt, um den Mittelkontakt einlegen zu können; es ist jedoch auch möglich, dieses Teil über ein Filmscharnier an den Kontakthalter anzuformen.

Vorteilhafterweise ist der Mantel des Rundgehäuses an der dem topfförmigen Ende abgewandten Seite in axialer Richtung über eine Teillänge segmentiert ausgeführt, wobei mehrere Segmente als Klemmelemente ausgebildet sind. Zweckmäßigerweise sind an die Klemmelemente Fixier und Rastelemente angeformt. Durch die Fixierelemente werden die in das Rundgehäuse eingeschobenen Kontakthalterteile gegen das topfseitige Ende des Rundgehäuses gepresst und dort fixiert, wenn die Klemmelemente über die Rastelemente mit dem Rundgehäuse verriegelt werden. Dabei sind die Fixierelemente so ausgebildet, dass sie in korrespondierende Aussparungen an den Kontakthaltern eingreifen und die Rastelemente so ausgeführt, dass sie mit ihren Verriegelungsprofilen in die korrespondierenden Verriegelungsprofile des Rundgehäuses verrasten.

Zweckmäßigerweise weist der Mantel des Rundgehäuses vier Segmentteile auf, wobei jeweils zwei gegenüberliegende Segmente als feststehende Segmente und die beiden anderen Segmente als bewegliche Segmente ausgeführt sind. Die beweglichen Segmente sind dünnwandig mit dem Rundgehäuse verbunden und als Klemmelemente ausgeführt. Es ist jedoch auch möglich, abhängig vom Umfang und der Form des Gehäuses den Mantel in mehr als vier Segmente aufzuteilen.

Am freien Ende der als Klemmelemente ausgeführten, beweglichen Segmente sind Fixierelemente angeformt, welche die Kontakthalter gegen das topfförmige Ende des Rundgehäuses pressen. Dazu sind die Anlageflächen der ineinander greifenden Anlageelemente vorteilhafterweise so ausgeführt, dass diese in einer Ebene liegen, die zur Stirnfläche des Rundgehäuses hin geneigt ist.

Die beweglich ausgeführten Klemmelemente sind an den feststehenden Segmenten fixierbar. Dazu weisen die beweglichen Segmente vorzugsweise an ihren, den feststehenden Segmenten zugeordneten Stirnflächen linienförmige, sich in Längsrichtung erstreckende Verriegelungsprofile auf, die als Rastelemente ausgeführt sind und in die korrespondierenden Verriegelungsprofile an den Stirnflächen der feststehenden Segmente form- und kraftschlüssig eingreifen. Auf diese Weise werden die im Rundgehäuse eingebrachten Kontakthalter lagegenau fixiert. Zweckmäßigerweise sind die Verriegelungsprofile so gestaltet, dass sowohl eine Verriegelung als auch eine Entriegelung möglich ist.

In einer weiteren vorteilhaften Ausgestaltung weist das Rundgehäuse an seinem Außenumfang eine axial ausgerichtete, mit Fixiereinrichtungen versehene Nut zur Aufnahme eines zusätzlichen Kontaktes auf. Dieser Kontakt wird üblicherweise als Masse- oder Erdkontakt verwendet. Zweckmäßigerweise sind in der Nut Anlage- und Rastelemente für die lagegenaue Fixierung eines flachen, langgestreckten Kontaktes vorgesehen.

Gemäß einer vorteilhaften Ausgestaltung sind die Aufnahmekammern der Klemmhalterungen U-förmig ausgebildet und mit Anlagemitteln zur Positionierung und Fixierung der Kontaktteile versehen. Zweckmäßigerweise ist die Tiefe der einzelnen Kammern so ausgeführt, dass die Kontaktteile mit ihrer umfänglichen Fläche mit den radial nach außen gerichteten Enden der Klemmhalterungen abschließen oder diese geringfügig überragen und vom jeweiligen Innenmantel des umschließenden Kontakthalters bzw. des umschließenden Rundgehäuses fixiert werden.

Vorteilhafterweise sind die zwei ineinanderschachtelbaren Kontakthalter so ausgeführt, dass sie in axialer Richtung frei beweglich zueinander sind, was die Montage erheblich erleichtert. Zweckmäßigerweise weist der innere Kontakthalter an seiner, dem topfförmigen Ende des Rundgehäuses abgewandten Seite Anlagemittel zur lagegenauen Positionierung gegenüber dem äußeren Kontakthalter auf. Diese erstrecken sich bis zum äußeren Umfang des äußeren Kontakthalters und greifen dort mit Fixierelementen in die korrespondierenden Fixierelemente des äußeren Kontakthalters ein. In speziellen Fällen kann es auch von Vorteil sein, die Kontakthalter über Rastelemente miteinander zu verriegeln.

In einer weiteren vorteilhaften Ausgestaltung weist der äußere Kontakthalter an der der Topfseite des Rundgehäuses gegenüberliegenden Fläche eine axial ausgerichtete, durch die Mittelachse verlaufende Vertiefung auf, welche die Anschlagmittel des inneren Kontakthalters so aufnimmt, dass die Endflächen des inneren und äußeren Kontakthalters eine Ebene bilden. Mit dem erfindungsgemäßen Kontakträger können mit wenigen Teilen unterschiedliche Polzahlen bei Rundsteckverbindem realisiert werden. Damit wird die Lagerhaltung als auch die Montage vereinfacht.

Nachfolgend wird die Erfindung anhand der begleitenden Zeichnungen an einem Ausführungsbeispiel näher erläutert. Es stellen dar:
- Figur 1: eine Explosionszeichnung eines Ausführungsbeispiels des erfindungsgemäßen Kontaktträgers in perspektivischer Ansicht der Komponenten;
- Figur 2: eine perspektivische Ansicht eines montierten Kontaktträgers;
- Figur 3: einen Längsschnitt durch einen mit Kontaktstiften versehenen, montierten Kontaktträger in perspektivischer Ansicht;

Figur 1 zeigt den Aufbau des Kontaktträgers für einen vielpoligen elektrischen Steckverbinder, der aus einem Rundgehäuse 7, einem äußeren Kontakthalter 3 und einem inneren Kontakthalter 4 besteht. Beim Montageprozess wird zuerst der innere Kontakthalter 4 mit den äußeren Kontakthalter 3 verschachtelt und diese dann gemeinsam in das Rundgehäuse 7 eingeschoben. Das Rundgehäuse 7 ist topfförmig ausgebildet und zeigt an seiner Stirnseite Einschuböffnungen 5, durch welche die korrespondierenden Kontaktteile ineinander greifen. Das Rundgehäuse 7 weist an seinem Mantel 10 zwei Klemmelemente 12 auf, die mit dem Rundgehäuse 7 über zwei Dünnstellen 16 verbunden sind. Auf seinem Außenumfang zeigt das Rundgehäuse 7 eine axial ausgerichtete, mit Fixiereinrichtungen 22 versehene Nut 21, die zur Aufnahme eines zusätzlichen Kontaktes dient. Der äußere Kontakthalter 3 ist aus neun Klemmhalterungen 6 aufgebaut, wobei die einzelnen Klemmhalterungen 6 über Stege 8 miteinander verbunden sind. Abhängig vom Durchmesser des Rundgehäuses und von der Kontaktgröße ist auch eine andere Anzahl von Klemmhalterungen möglich. Der äußere Kontakthalter 3 weist an seiner, der Stirnseite des Rundgehäuses abgewandten Seite eine radial ausgerichtete Nut 27 auf, die zur Aufnahme der Anlagemittel 24 des inneren Kontakthalters 4 dient. Der innere Kontakthalter 4 ist ähnlich wie der Kontakthalter 3 aufgebaut und trägt an seiner, der Stirnseite des Rundgehäuses abgewandten Seite als Arme ausgebildete Anlagemittel 24 und Fixierelemente 25, mit Hilfe derer der Kontakthalter 4 lagegenau im Kontakthalter 3 positioniert ist. Es sind drei Lagerschalen 17 dargestellt, die radial angeordnet sind und ebenfalls über Stege 8 miteinander verbunden sind.

Figur 2 zeigt eine perspektivische Ansicht eines montierten Kontaktträgers mit Blick auf die der Stirnseite des Rundgehäuses abgewandten Seite. Das Rundgehäuse 7 ist an seinem Mantel 10 in jeweils zwei Segmente 11 und zwei Segmente 18 aufgeteilt. Dabei stehen jeweils zwei feststehenden Segmenten 18 zwei bewegliche Segmente 11 gegenüber. Die beweglichen Segmente 11 tragen an ihrem freien Ende nasenartige Fixierelemente 13, die bei der Verriegelung in die korrespondierenden Aussparungen 28 der Anlagemittel 24 eingreifen. Die Klemmelemente 12 weisen an ihren Seitenflächen Rastelemente 14 mit entsprechenden Verriegelungsprofilen 19 auf, die in die korrespondierenden Rastelemente 15 und die entsprechenden Verriegelungsprofile 20 der feststehenden Segmente 18 eingreifen. Die Kontakthalter 3 und 4 liegen mit ihrem Außenumfang an den Innenwänden 26, 9 des Kontakthalters 3 bzw. des Rundgehäuses 7 an.

Die Zeichnung 3 zeigt eine perspektivische Ansicht des fertig montierten Kontaktträgers mit eingelegten Kontakten. Die Kontaktträger 2 reichen durch die Einschuböffnungen 5 und liegen an den Anlagemitteln 23 und 23' der Klemmhalterungen 17 an.

## Patentansprüche

1. Kontaktträger (1) für einen vielpoligen elektrischen Steckverbinder, der aus mehreren Teilen besteht, welche die mit den einzelnen Leitern eines Kabels verbundenen Kontakte (2) einem bestimmten Polbild entsprechend im Kontakthalter (3, 4) aufnehmen, und der spielfrei in ein Steckergehäuse des Steckverbinders einbringbar ist, wobei die Kontakthalter (3, 4) an ihrem Außenumfang tangential zur Querschnittsform gerichtete Einschuböffnungen (5) für entlang dem Umfang der Querschnittsform angeordnete, den Kontaktteilen (2) zugeordnete, verriegelbare Klemmhalterungen (6, 17) für die Kontaktteile (2) aufweisen, und ein die Verriegelung der Klemmhalterung (6) bildendes Gehäuse als isolierendes rohrförmiges Rundgehäuse (7) topfförmig ausgebildet ist, das die Kontakthalter (3, 4) wenigstens über ein Teil ihrer axialen Länge hin übergreift, und im Kontaktträger (1) einer ersten äußeren Reihe von Klemmhalterungen (6) gegenüber innenliegend wenigstens eine zweite Reihe von Klemmhalterungen (17) angeordnet ist, wobei der Kontaktträger (1) wenigstens zwei in koaxialer Richtung ineinander verschachtelbare und jeweils mit Klemmhalterungen (6, 17) für Kontaktteile (2) ausgestattete Kontakthalter (3, 4) umfasst und die Kontakthalter (3, 4) jeweils eine Vielzahl von radial angeordneten, mit einander über Stege (8) verbundene Klemmhalterungen (6, 17) aufweisen, **dadurch gekennzeichnet, dass** eine Innenmantelfläche (9) des topfförmigen Rundgehäuses (7) einen glattwandigen kreisringförmigen Umfangsabschnitt aufweist, der sich annähernd über die gesamte Innenmantelfläche (9) erstreckt und die Klemmhalterungen (6) des Kontakthalters (3) nach außen abschließt, und
**dass** der Mantel (10) des Rundgehäuses (7) in axialer Richtung über eine Teillänge segmentiert ausgeführt ist, wobei mehrere Segmente (11) als Klemmelemente (12) ausgebildet sind und Fixier- (13) und Rastelemente (14) aufweisen.

2. Kontaktträger nach Anspruch 1, **dadurch gekennzeichnet, dass** das Rundgehäuse (7) feststehende Segmente (18) und bewegliche Segmente (11) aufweist und die als Klemmelemente (12) ausgeführten beweglichen Segmente (11) über Dünnstellen (16) beweglich mit dem Rundgehäuse (7) verbunden sind.

3. Kontaktträger nach Anspruch 1, **dadurch gekennzeichnet, dass** die Fixierelemente (13) die Kontakthalter (3, 4) gegen das topfförmige Ende des Rundgehäuses (7) pressen und verriegeln.

4. Kontaktträger nach Anspruch 2, **dadurch gekennzeichnet, dass** die beweglichen Klemmelemente (12) an ihren den feststehenden Segmenten (18) zugewandten Stirnflächen linienförmige, sich in Längsrichtung erstreckende, als Verriegelungsprofile (19) ausgebildete Rastelemente (14) aufweisen, die in korrespondierende Verriegelungsprofile (20) an den Stirnflächen der feststehenden Segmente (18) form- und kraftschlüssig eingreifen.

5. Kontaktträger nach einem der vorangegangenen Ansprüche, **dadurch gekennzeichnet, dass** das Rundgehäuse (7) an seinem Außenumfang eine axial ausgerichtete, mit Fixiereinrichtungen (22) versehene Nut (21) zur Aufnahme eines zusätzlichen Kontaktes aufweist.

6. Kontaktträger nach einem der vorangegangenen Ansprüche, **dadurch gekennzeichnet, dass** die Klemmhalterungen (6, 17) U-förmig ausgebildet sind und Anlagemittel (23, 23') zur Positionierung und Fixierung der Kontaktteile (2) aufweisen.

7. Kontaktträger einem der vorangegangenen Ansprüche, **dadurch gekennzeichnet, dass** die Kontakthalter (3, 4) in axialer Richtung frei beweglich zueinander ausgeführt sind, wobei der innere Kontakthalter (4) an seiner dem topfförmigen Ende des Rundgehäuses (7) abgewandten Seite Anlagemittel (24) zur lagegenauen Positionierung gegenüber dem äußeren Kontakthalter (3) aufweist.

8. Kontaktträger nach Anspruch 7, **dadurch gekennzeichnet, dass** die Anlagemittel (24) des Kontakthalters (4) sich bis zum äußeren Umfang des Kontakthalters (3) erstrecken und an ihrem umfänglichen Ende zu den Fixierelementen (13) der Klemmelemente (12) korrespondierende Fixierelemente (25) aufweisen.

9. Kontaktträger nach Anspruch 6, **dadurch gekennzeichnet, dass** die Kontaktteile (2) mit ihrer umfänglichen Fläche mit den radial nach außen gerichteten Enden der Klemmhalterungen (6, 17) abschließen oder diese geringfügig überragen und vom jeweiligen zugeordneten Innenmantel (9) bzw. (26) des umschließenden Kontakthalters (3) oder des Rundgehäuses (7) fixiert werden.

10. Kontaktträger nach Anspruch 8, **dadurch gekennzeichnet, dass** der äußere Kontakthalter (3) eine radial ausgerichtete Vertiefung (27) zur Aufnahme der Anlagemittel (24) des inneren Kontakthalters (4) aufweist und diesen komplett aufnimmt, so dass die dem topfförmigen Ende des Rundgehäuses (7) abgewandten Flächen der Kontakthalter (3 4) in einer Ebene liegen.

## Claims

1. Contact carrier (1) for a multipole electrical plug-and-socket connector, which contact carrier comprises a plurality of parts, which accommodate the contacts (2), which are connected to the individual conductors of a cable, according to a specific pole pattern in the contact holder (3, 4), and which contact carrier can be introduced into a plug housing of the plug-and-socket connector in a clearance-free manner, the contact holders (3, 4) comprising, on their outer circumference, insert openings (5), which are orientated tangentially relative to the cross-sectional shape, for lockable clamping supports (6, 17) for the contact parts (2), which clamping supports are associated with the contact parts (2) and are disposed along the circumference of the cross-sectional shape, and a housing, which forms the locking means for the clamping support (6), has a cup-shaped configuration in the form of an insulating, tubular, round housing (7), which overlaps the contact holders (3, 4) at least beyond some of their axial length, and, in the contact carrier (1), at least a second row of clamping supports (17) is disposed so as to lie internally opposite a first outer row of clamping supports (6), the contact carrier (1) including at least two contact holders (3, 4), which can be inserted into one another in the coaxial direction and are each provided with clamping supports (6, 17) for contact parts (2), and the contact holders (3, 4) respectively comprising a plurality of radially disposed clamping supports (6, 17) which are interconnected via webs (8), **characterised in that** an inner surface (9) of the cup-shaped round housing (7) has a smooth-walled circular ring-shaped circumferential portion, which extends approximately over the entire inner surface (9) and outwardly terminates the clamping supports (6) of the contact holder (3), and **in that** the casing (10) of the round housing (7) is designed so as to be segmented in the axial direction over a partial length, a plurality of segments (11) being in the form of clamping members (12) and having securing members (13) and locking members (14).

2. Contact carrier according to claim 1, **characterised in that** the round housing (7) comprises fixed segments (18) and displaceable segments (11), and the displaceable segments (11), designed as clamping members (12), are displaceably connected to the round housing (7) via thin locations (16).

3. Contact carrier according to claim 1, **characterised in that** the securing members (13) press and lock the contact holders (3, 4) against the cup-shaped end of the round housing (7).

4. Contact carrier according to claim 2, **characterised in that**, on their end faces facing the fixed segments (18), the displaceable clamping members (12) have linear locking members (14), in the form of locking profiles (19), which extend in the longitudinal direction and engage in corresponding locking profiles (20) on the end faces of the fixed segments (18) in a form-fitting and force-locking manner.

5. Contact carrier according to one of the preceding claims, **characterised in that** the round housing (7) has, on its outer circumference, an axially orientated groove (21), provided with securing means (22), for accommodating an additional contact.

6. Contact carrier according to one of the preceding claims, **characterised in that** the clamping supports (6, 17) have a U-shaped configuration, and comprise abutment means (23, 23') for positioning and securing the contact parts (2).

7. Contact carrier according to one of the preceding claims, **characterised in that** the contact holders (3, 4) are designed to be freely displaceable relative to one another in the axial direction, the inner contact holder (4) comprising, on its side remote from the cup-shaped end of the round housing (7), abutment means (24) for the locationally accurate positioning relative to the outer contact holder (3).

8. Contact carrier according to claim 7, **characterised in that** the abutment means (24) of the contact holder (4) extend as far as the outer circumference of the contact holder (3), and comprise, at their circumferential end, securing members (25) which correspond to the securing members (13) of the clamping members (12).

9. Contact carrier according to claim 6, **characterised in that** the contact parts (2) with their circumferential face terminate with the radially outwardly orientated ends of the clamping supports (6, 17), or protrude slightly beyond said ends, and are secured by the respective associated inner surface (9) or (26) respectively of the surrounding contact holder (3) or of the round housing (7).

10. Contact carrier according to claim 8, **characterised in that** the outer contact holder (3) has a radially orientated recess (27) for the accommodation of the abutment means (24) of the inner contact holder (4), and accommodates said inner contact holder completely, so that the faces of the contact holders (3, 4) remote from the cup-shaped end of the round housing (7) lie in one plane.

## Revendications

1. Porte-contacts (1) pour un connecteur électrique embrochable multipolaire qui se compose de plusieurs pièces, lesquelles reçoivent dans des supports de contacts (3, 4), selon un brochage défini, les contacts (2) reliés aux différents conducteurs d'un câble, et qui peut être inséré sans jeu dans un boîtier de connecteur du connecteur embrochable, les supports de contacts (3, 4) présentant sur leur circonférence extérieure des ouvertures d'insertion (5) dirigées tangentiellement à la forme de section transversale pour des dispositifs de fixation par serrage (6, 17) verrouillables pour les pièces de contact (2), associés aux pièces de contact (2), disposés le long de la circonférence de la forme de section transversale, et un boîtier formant le verrouillage du dispositif de fixation par serrage (6) étant conçu en forme de pot comme boîtier rond (7) tubulaire isolant qui recouvre les supports de contacts (3, 4) au moins sur une partie de leur longueur axiale, et au moins une deuxième rangée de dispositifs de fixation par serrage (17) étant disposée intérieurement dans le porte-contacts (1) en face d'une première rangée extérieure de dispositifs de fixation par serrage (6), le porte-contacts (1) comprenant au moins deux supports de contacts (3, 4) emboîtables l'un dans l'autre en direction coaxiale et équipés chacun de dispositifs de fixation par serrage (6, 17) pour des pièces de contact (2) et les supports de contacts (3, 4) présentant chacun une pluralité de dispositifs de fixation par serrage (6, 17) disposés radialement, reliés ensemble par des branches (8), **caractérisé en ce qu'**une surface intérieure (9) du boîtier rond (7) en forme de pot présente une section circonférentielle annulaire à paroi lisse qui s'étend approximativement sur toute la surface intérieure (9) et ferme vers l'extérieur les dispositifs de fixation par serrage (6) du support de contacts (3), et
que l'enveloppe (10) du boîtier rond (7) est segmentée sur une longueur partielle en direction axiale, plusieurs segments (11) étant conçus comme des éléments de serrage (12) et présentant des éléments de fixation (13) et d'enclenchement (14).

2. Porte-contacts selon la revendication 1, **caractérisé en ce que** le boîtier rond (7) présente des segments fixes (18) et des segments mobiles (11) et que les segments mobiles (11) conçus comme éléments de serrage (12) sont reliés de manière mobile au boîtier rond (7) par des régions amincies (16).

3. Porte-contacts selon la revendication 1, **caractérisé en ce que** les éléments de fixation (13) pressent et verrouillent les supports de contacts (3, 4) contre l'extrémité en forme de pot du boîtier rond (7).

4. Porte-contacts selon la revendication 2, **caractérisé en ce que** les éléments de serrage (12) mobiles présentent sur leurs surfaces frontales tournées vers les segments fixes (18) des éléments d'enclenchement (14) linéaires, s'étendant en direction longitudinale, conçus comme des profils de verrouillage (19) qui s'engagent par liaison de forme et de force dans des profils de verrouillage (20) correspondants sur les surfaces frontales des segments fixes (18).

5. Porte-contacts selon l'une des revendications précédentes, **caractérisé en ce que** le boîtier rond (7) présente sur sa circonférence extérieure une rainure (21) dirigée axialement, pourvue de dispositifs de fixation (22) pour la réception d'un contact supplémentaire.

6. Porte-contacts selon l'une des revendications précédentes, **caractérisé en ce que** les dispositifs de fixation par serrage (6, 17) sont réalisés en forme de U et présentent des moyens d'appui (23, 23') pour le positionnement et la fixation des pièces de contact (2).

7. Porte-contacts selon l'une des revendications précédentes, **caractérisé en ce que** les supports de contacts (3, 4) sont librement mobiles l'un par rapport à l'autre en direction axiale, le support de contacts intérieur (4) présentant de son côté opposé à l'extrémité en forme de pot du boîtier rond (7) des moyens d'appui (24) pour son positionnement exact par rapport au support de contacts extérieur (3).

8. Porte-contacts selon la revendication 7, **caractérisé en ce que** les moyens d'appui (24) du support de contacts intérieur (4) s'étendent jusqu'à la circonférence extérieure du support de contacts (3) et présentent à leur extrémité circonférentielle des éléments de fixation (25) correspondant aux éléments de fixation (13) des éléments de serrage (12).

9. Porte-contacts selon la revendication 6, **caractérisé en ce que** les pièces de contact (2) ferment par leur surface circonférentielle les extrémités dirigées radialement vers l'extérieur des dispositifs de fixation par serrage (6, 17) ou les dépassent légèrement et sont fixées par la surface intérieure (9) ou (26) respectivement associée du support de contacts (3) les entourant ou du boîtier rond (7).

10. Porte-contacts selon la revendication 8, **caractérisé en ce que** le support de contacts extérieur (3) présente un renfoncement (27) orienté radialement prévu pour recevoir les moyens d'appui (24) du support de contacts intérieur (4) et reçoit ce dernier complètement de façon que les surfaces des supports de contacts (3, 4) opposées à l'extrémité en forme de pot du boîtier rond (7) soient dans un plan.
